# EUROPÄISCHE PATENTSCHRIFT

(11) **EP 1 136 605 B1**
(45) Veröffentlichungstag und Bekanntmachung des Hinweises auf die Patenterteilung: **29.09.2004**
(21) Anmeldenummer: 01103155.6
(22) Anmeldetag: 10.02.2001
(51) Int. Cl.: D03D 47/34

(54) **Fadenbremse, insbesondere Schlussfadenbremse für Webmaschinen**
Thread braking device, in particular weft braking device for weaving looms
Frein de fil, plus particulièrement frein de fil de trame pour métiers à tisser

(30) Priorität: 18.03.2000 DE 10013625
(43) Veröffentlichungstag der Anmeldung: 26.09.2001
(73) Patentinhaber: LINDAUER DORNIER GESELLSCHAFT M.B.H, 88129 Lindau (DE)
(72) Erfinder: Schuster, Rainer, 88131 Lindau (DE); Löhr, Heinz-Peter, 88145 Maria-Thann (DE)

(56) Entgegenhaltungen:
- EP-A- 0 475 892
- EP-A- 0 613 970
- EP-A- 1 072 707
- EP-A- 1 095 893
- CH-A- 418 249

## Beschreibung

Die Erfindung betrifft eine Fadenbremse, insbesondere eine Schussfadenbremse für Webmaschinen nach dem Oberbegriff des Patentanspruchs 1.

Fadenbremsen für textile Garne, z.B. für den Einsatz als Schussfadenbremse in Webmaschinen, sind in vielfältigen Ausführungen bekannt.
Die DE 34 46 567 C1 zeigt eine Schussfadenbremse mit steuerbarer Bremswirkung, die aus zwei federnd gegeneinander liegenden, den Schussfaden zwischen sich aufnehmenden lamellenartigen Teilen besteht. Es sind elektromagnetisch steuerbare Mittel vorgesehen, die auf mindestens eines der lamellenartigen Teile einwirken und dadurch eine Steuerung der Bremskraft auf den Faden zulassen.

Eine ähnliche Ausführung einer Schussfadenbremse ist aus der DE 43 06 911 C1 vorbekannt. Dieser Schussfadenbremse liegt ebenfalls ein lamellenartiger Aufbau zugrunde, wobei die Lage mindestens einer der Lamellen durch einen Schrittmotor veränderbar ist, der über ein exzentrisch auf der Motorwelle angeordnetes Stellelement auf die Lamelle einwirkt.

Die aus der DE 43 06 911 C1 bekannte Schussfadenbremse ist Gegenstand einer aus der DE 43 23 748 C1 bekannten Verbesserung, die darin besteht, dass der Schussfadenbremse ein Fadenspannungssensor nachgeordnet ist, um die Bremskraft der Schussfadenbremse in Abhängigkeit von der Schussfadenspannung zu regeln.

Es sind eine Vielzahl anderer Arten von Fadenbremsen bekannt, z.B. mit einem Bremsband und einem steuerbaren Bremskörper, zwischen welchen der Schussfaden geführt wird, gemäß EP 0 475 892 A1, oder sogenannte Umschlingungsbremsen, bei denen die Bremskraft durch Änderung des Umschlingungswinkels einstellbar ist, wie in der EP 0 467 059 A1 beschrieben.

Eine aus EP 0 524 429 A1 und EP 0 597 239 A1 bekannte Schussfadenbremse verzichtet auf die Verwendung von zwei sich federnd gegeneinander legenden und den Schussfaden zwischen sich aufnehmenden lamellelenartigen Teilen. Statt dessen bestehen die Fadenbremsmittel aus einem federnden Element und einem rotationssymmetrisch ausgebildeten Gegenlager, das einen querschnittsreduzierten Umfangsbereich besitzt, und wobei das Gegenlager auf der Welle eines als Schrittmotor ausgebildeten Elektromotors sitzt.

Schließlich ist aus DE 695 14 069 T2 eine Vorrichtung für das positiv modulierte Bremsen des Fadens einer Schussfadenliefervorrichtung bekannt. Die Vorrichtung besteht aus einem ausgangsseitig der Fadentrommel angeordneten Schrittmotor, an dessen Welle ein den Schußfaden auslenkender Hebel angeordnet ist.

Ein Nachteil bekannter, elektrisch ansteuerbarer Schussfadenbremsen ist die Baugröße, insbesondere für den Einsatz in Webmaschinen. Bei Mehrfarbeneintrag, d.h. Mehrfachanordnungen von Fadenbremsen, müssen zusätzliche Umlenkpunkte für die äußeren Garne vorgesehen werden, wodurch die Garne höher belastet werden. Mit steigenden Drehzahlen kommt hinzu, dass die Bremsen sehr schnell arbeiten und trotzdem eine möglichst geringe Spannungsänderung bei den verschiedenen Schusseintragsphasen zulassen sollen. Dies kann mit den bekannten Schussfadenbremsen nicht immer zufriedenstellend erfüllt werden.

Aufgabe der Erfindung ist es daher, eine Fadenbremse, insbesondere eine Schussfadenbremse der im Oberbegriff von Patentanspruch 1 genannten Art anzugeben, die - insbesondere bei Mehrfachanordnung - eine geringe Baugröße zulässt, reaktionsschnell ist und genau und zuverlässig arbeitet.

Diese Aufgabe wird erfindungsgemäß durch die Merkmale des Patentanspruchs 1 gelöst.

Die Erfindung zeichnet sich dadurch aus, dass das steuerbare Mittel zur Verstellung wenigstens eines der lamellenartigen Teile der Läufer eines Linearmotors ist. Der Antrieb durch einen Linearmotor lässt eine geringe Baugröße und ein reaktionsschnelles und genaues Arbeiten der Fadenbremse zu.

Vorzugsweise weist der Linearmotor einen ortsfesten Stator und wenigstens einen Läufer auf, der auf wenigstens eines der lamellenartigen Teile einwirkt.

In einer bevorzugten Ausbildung wird ein als elektrischer Schritt- oder Servomotor ausgebildeter Linearmotor verwendet. Es kann aber auch z.B. ein pneumatisch betriebener Linearmotor verwendet werden, was sich z.B. bei Luftdüsenwebmaschinen anbietet.

Es ist vorgesehen, dass der Läufer des Linearmotors direkt oder über einen mit dem Läufer verbundenes Stellelement aufwenigstens eines der lamellenartigen Teile einwirkt. Dies hängt davon ab, wie der Linearmotor in Bezug auf die Lamellen angeordnet wird.

Arbeitet die Webmaschine mit mehreren Schussfäden, sind vorteilhaft mehrere Schussfadenbremsen in Form einer Mehrfachanordnung vorgesehen, wobei den einzelnen Antrieben der Schussfadenbremsen in der Mehrfachanordnung ein gemeinsamer Stator und mindestens je ein Läufer zugeordnet ist.
Die einzelnen Schussfadenbremsen einer Mehrfachanordnung können in einer geraden Reihe nebeneinander angeordnet werden. Zur weiteren Verringerung des Raumbedarfs können die einzelnen Schussfadenbremsen vorteilhaft in einem Kreisbogen nebeneinander angeordnet sein.

Der Linearmotor ist vorzugsweise direkt mit der Steuerungseinrichtung der Webmaschine verbunden und wird von dieser angesteuert. Selbstverständlich sind die einzelnen Linearmotoren der Mehrfachanordnung unabhängig voneinander von der Steuerungseinrichtung der Webmaschine ansteuerbar.

Nachfolgend werden mehrere Ausführungsbeispiele der Erfindung anhand von Zeichnungsfiguren erläutert. Aus den Zeichnungen und ihrer Beschreibung ergeben sich weitere Merkmale, Vorteile und Anwendungen der Erfindung.

Es zeigt:
- Figur 1: eine erste Ausführungsform der Fadenbremse in Mehrfachanordnung in schematischer Draufsicht;
- Figur 2: die Ausführungsform gem. Figur 1 in einer Seitenansicht;
- Figur 3: eine gegenüber den Figuren 1 und 2 abgewandelte Ausführung der Fadenbremse in kreisbogenföriniger Mehrfachanordnung;
- Figur 4: eine zweite Ausführungsform der Fadenbremse in Mehrfachanordnung in schematischer Draufsicht;
- Figur 5: die Ausführungsform gem. Figur 4 in Seitenansicht;
- Figur 6: eine gegenüber den Figuren 4 und 5 abgewandelte Ausführung der Fadenbremse in kreisbogenförmiger Mehrfachanordnung.

Auf einem Träger 1 oder einem sonstigen Maschinenteil sind Halterungen 2a, 2b für die Befestigung von federnd gegeneinander liegenden lamellenartigen Teilen angebracht, welche Teile vorteilhaft als Blattfedern 3 ausgebildet sind, und wobei die eine Blattfeder vorzugsweise eine feststehende Blattfeder 3 und die andere Blattfeder eine bewegliche Blattfeder 4 ist. Die Halterungen 2a, 2b sind am Träger 1 und/oder an einer weiteren ortfesten Haltevorrichtung 5 befestigt. Auf dem Träger 1 können mehrere solche jeweils eine Schussfadenbremse bildende Anordnungen nebeneinander liegend vorgesehen sein. Der Schussfaden 6 wird zwischen den Blattfedern 3, 4 in der dargestellten Laufrichtung geführt und durch ortsfest angeordnete Fadenösen 7 fixiert. Je nachdem mit welcher Kraft die Blattfedern 3,4 gegeneinander gepresst werden, ergibt sich eine auf Reibung basierende Bremswirkung auf den Schussfaden 6. Durch Verstellen der Lage der beweglichen Feder 4 lässt sich die Anpresskraft auf die feststehende Blattfeder 3 und damit die Bremswirkung auf den Schussfaden 6 steuern.

Der Antrieb der beweglichen Blattfeder 4 erfolgt vorzugsweise durch einen elektrischen Linearmotor. In bekannter Weise umfasst ein Linearmotor einen langgestreckten Stator, auf welchem ein Läufer beweglich angeordnet ist. Der Stator trägt elektrische Wicklungen, durch welche im Stator ein magnetisches Wanderfeld erzeugt werden kann, welches im Läufer Wechselspannungen induziert, die den Läufer je nach Polung des magnetischen Wanderfeldes entlang des Stator bewegen. Der Läufer besteht aus einem gut leitfähigen Material. Die Rollen des Stators und des Läufers lassen sich bekanntermaßen vertauschen, wobei dann der Stator als passives Element und der Läufer als bestromtes, aktives Element ausgebildet ist.

Im Beispiel nach den Figuren 1 und 2 ist im Bereich der Halterungen 2b ein langgestreckter passiver Stator 8 ortsfest auf dem Träger 1 angeordnet. Der Stator 8 trägt jeweils einen einer Schussfadenbremse zugeordneten Läufer 9, die in Form eines Schlittens auf dem Stator 8 beweglich angeordnet sind. Die Stellrichtung der Läufer 9 verläuft hierbei etwa senkrecht zur Laufrichtung des Schussfadens 6. Die Läufer 9 tragen jeweils eine elektrische Wicklung (nicht dargestellt) zur Erzeugung eines magnetischen Wanderfeldes, wobei die Wicklungen oder eine Steuerungsvorrichtung zur Ansteuerung der Wicklungen über Kabel 10 mit der Webmaschinensteuerung (nicht dargestellt) verbunden sind.
Das freie Ende jeder der beweglichen Blattfedern 4 ist direkt mit einem zugeordneten Läufer 9 bei Position 11 verbunden. Je nach Ansteuerung des Linearmotors bewegt sich der jeweilige Läufer 9 und die mit diesem verbundene Blattfeder 4 in Pfeilrichtung 14 bzw. 15, wodurch die Blattfedern 3,4 in starkem bzw. in geringerem Maße gegeneinander gepresst werden und sich infolgedessen die Bremswirkung auf den Schussfaden 6 verändert.

Wie in Figur 3 gezeigt ist, können mehrere Schussfadenbremsen in Mehrfachanordnung in Form eines Kreisbogens nebeneinander angeordnet werden. Der Stator 8 des Linearmotors ist in diesem Falle idealerweise einstückig und kreisbogenförmig ausgebildet. Eine mehrstückige Ausbildung und kreisbogenförmige Anordnung von Statoren ist denkbar. Jeder Schussfadenbremse ist bei der einstückigen Ausbildung des Stators wiederum ein Läufer 9 zugeordnet, der seinerseits einem Segment 8a des Stators 8 zugeorndet ist. Da die Fadenbremsen nur einen sehr kleinen Stellbereich benötigen, ist die kreisbogenförmige Ausbildung des Stators 8 für die Funktion des Linearmotors nicht störend. Vorzugsweise kann bei der kreisbogenförmigen Ausbildung der Stator 8 im Stellbereich des Läufers 9 geradlinig ausgebildet sein.

Durch die kreisbogenförmige Ausbildung des Stators bzw. der kreisbogenförmigen Anordnung der Statoren, in Verbindung mit dem Linearantrieb, lässt sich eine sehr platzsparende und garnschonende Anordnung der Schussfadenbremsen realisieren, weil zwischen der Fadenbremse und z.B. einem pneumatisch wirkenden Schußfadeneintragsmittel eine Umlenkung der Schussfäden vermieden wird.

Die Figuren 4 und 5 zeigen eine andere Ausführungsform der Schussfadenbremse und zwar mit jeweils einem unterhalb der Blattfedern 3,4 angeordneten Linearmotor. Jeder Linearmotor umfasst jeweils einen Stator 12 und einen Läufer 13, wobei die betreffende Position der Linearmotoren in einem spitzen Winkel zur Laufrichtung des Schussfadens 6 verläuft.
Der Stator 12 stellt den bestromten Teil des Linearmotors dar. Der Stator 12 ist auf der Grundplatte 1 befestigt. Der nicht bestromte Teil des Linearmotors ist der auf dem Stator beweglich angeordnete Läufer 13, der ein Stellelement 16 trägt. Das Stellelement 16 steht mit der beweglichen Blattfeder 4 in Kontakt. Das Stellelement 16 wird durch den Läufer 13 in Pfeilrichtung 17 bzw. 28 bewegt und gleitet entlang der Blattfeder 4; dabei wird die Blattfeder 4 mehr oder weniger stark gegen die feststehende Blattfeder 3 gedrückt, wodurch der Schussfaden 6 während des Eintragens in ein geöffnetes Webfach mehr oder weniger stark gespannt gehalten werden kann.

Figur 6 zeigt in Anlehnung an Figur 3 eine kreisbogenförmige Anordnung der Fadenbremsen gemäß den Figuren 4 und 5. Durch die nahezu in Laufrichtung des Schussfadens 6 ausgerichtete Position der Linearmotoren, lässt sich eine gegenüber der Anordnung nach Figur 3 noch kompaktere Anordnung einer Mehrfachfadenbremse realisieren.

Die beschriebenen Schussfadenbremsen realisieren eine von den Federkonstanten der Blattfedern und der Grundstellung der Linearantriebe abhängige Grundbremskraft, die z.B. beim Einschalten/Initialisieren der Webmaschine eingestellt wird. Die Grundbremskraft kann dann durch entsprechende Steuersignale der Webmaschinensteuerung auf die Linearmotoren, z.B. gemäß der in der Steuerung hinterlegten Garn- oder Musterparameter vermindert oder erhöht werden. Dabei arbeiten die Schussfadenbremsen, auch in Mehrfachanordnung, unabhängig voneinander.

### ZEICHNUNGS-LEGENDE

- 01: Träger
- 02: Halterung
- 02a: Halterung
- 02b: Halterung
- 03: Blattfeder, feststehend
- 04: Blattfeder, beweglich
- 05: Haltevorrichtung
- 06: Schussfaden
- 07: Fadenöse
- 08: Stator
- 08a: Segment
- 09: Läufer
- 10: Kabel
- 11: Position
- 12: Stator
- 13: Läufer
- 14: Pfeilrichtung
- 15: Pfeilrichtung
- 16: Stellelement
- 17: Pfeilrichtung
- 18: Pfeilrichtung

## Patentansprüche

1. Fadenbremse, insbesondere Schussfadenbremse für Webmaschinen, umfassend zwei federnd gegeneinander anliegende und einen Schussfaden zwischen sich aufnehmende lamellenartige Teile, wobei auf wenigstens eines der Teile ein steuerbares Mittel einwirkt, das die Lage des wenigstens einen Teils relativ zur Lage des anderen Teils verstellt, **dadurch gekennzeichnet, dass** das steuerbare Mittel der Läufer (9;13) eines Linearmotors (8,9;12,13) ist.

2. Fadenbremse nach Anspruch 1, **dadurch gekennzeichnet, dass** der Linearmotor einen ortsfesten Stator (8;12) und wenigstens einen auf eines der lamellenartigen Teile (4) einwirkenden Läufer (9;13) umfasst.

3. Fadenbremse nach Anspruch 1 und 2, **dadurch gekennzeichnet, dass** der Linearmotor ein elektrischer Schritt- oder Servomotor ist.

4. Fadenbremse nach einem der Ansprüche 1 bis 3, **dadurch gekennzeichnet, dass** der Läufer (9;13) des Linearmotors direkt oder über ein mit dem Läufer (13) verbundenes Stellelement (16) auf wenigstens eines der lamellenartigen Teile (4) einwirkt.

5. Fadenbremse nach einem der Ansprüche 1 bis 4, **dadurch gekennzeichnet, dass** der Linearmotor (8,9;12,13) mit der Steuereinrichtung der Webmaschine verbunden und von dieser ansteuerbar ist.

6. Mehrfachanordnung einer nach den Merkmalen von Anspruch 1 ausgebildeten Fadenbremse, **dadurch gekennzeichnet, dass** die einzelnen Antriebe der Fadenbremse einen Stator (8;12) und mindestens je einen Läufer (9;13) umfassen.

7. Mehrfachanordnung nach Anspruch 6, **dadurch gekennzeichnet, dass** der Stator (8) ein für die Läufer (9) der Linearmotoren gemeinsames längs erstrecktes Bauteil ist.

8. Mehrfachanordnung nach Anspruch 6, **dadurch gekennzeichnet, dass** der Stator (8) für die Läufer (9) der Linearmotoren in Art eines gemeinsamen Kreisbogens ausgebildet ist.

9. Mehrfachanordnung nach Anspruch 6, **dadurch gekennzeichnet, dass** die Schussfadenbremsen mit ihren Linearmotoren (12,13) individuell in einer geraden Reihe nebeneinander angeordnet sind.

10. Mehrfachanordnung nach Anspruch 6, **dadurch gekennzeichnet, dass** die Schussfadenbremsen mit ihren Linearmotoren (12,13) individuell kreisbogenförmig nebeneinander angeordnet sind.

11. Mehrfachanordnung nach einem der Ansprüche 6 bis 10, **dadurch gekennzeichnet, dass** die einzelnen Linearmotoren mit der Steuereinrichtung der Webmaschine verbunden und unabhängig voneinander von der Steuereinrichtung der Webmaschine ansteuerbar sind.

## Claims

1. Thread brake, in particular weft thread brake for looms, comprising two lamellar parts which lie resiliently against one another and hold a weft thread between them, wherein a controllable means acts on at least one of the parts, which means adjusts the position of the at least one part relative to the position of the other part, **characterised in that** the controllable means is the rotor (9; 13) of a linear motor (8, 9; 12, 13).

2. Thread brake according to Claim 1, **characterised in that** the linear motor comprises a stationary stator (8; 12) and at least one rotor (9; 13) which acts on the lamellar parts (4).

3. Thread brake according to Claims 1 and 2, **characterised in that** the linear motor is an electric stepping or servo motor.

4. Thread brake according to any one of Claims 1 to 3, **characterised in that** the rotor (9; 13) of the linear motor acts on at least one of the lamellar parts (4) directly or via an actuator (16) connected to the rotor (13).

5. Thread brake according to any one of Claims 1 to 4, **characterised in that** the linear motor (8, 9; 12, 13) is connected to the control device of the loom and can be activated by this.

6. Multiple arrangement of a thread brake formed according to the features of Claim 1, **characterised in that** the individual drives of the thread brake comprise a stator (8; 12) and at least one rotor (9; 13) in each case.

7. Multiple arrangement according to Claim 6, **characterised in that** the stator (8) is a longitudinally extending component which is common to the rotors (9) of the linear motors.

8. Multiple arrangement according to Claim 6, **characterised in that** the stator (8) for the rotors (9) of the linear motors is formed like a common circular arc.

9. Multiple arrangement according to Claim 6, **characterised in that** the weft thread brakes are arranged with their linear motors (12, 13) individually side-by-side in a straight row.

10. Multiple arrangement according to Claim 6, **characterised in that** the weft thread brakes are arranged with their linear motors (12, 13) individually side-by-side in the shape of a circular arc.

11. Multiple arrangement according to any one of Claims 6 to 10, **characterised in that** the individual linear motors are connected to the control device of the loom and can be activated independently of one another by the control device of the loom.

## Revendications

1. Frein de fil, plus particulièrement frein de fil de trame pour métiers à tisser comprenant deux parties en forme de lamelles reposant de manière souple l'une sur l'autre et renfermant un fil de trame entre elles, un moyen pouvant être commandé et qui déplace la position de l'au moins une partie par rapport à la position de l'autre partie agissant sur au moins l'une des parties, **caractérisé en ce que** le moyen pouvant être commandé est l'induit (9 ; 13) d'un moteur linéaire (8, 9 ; 12, 13).

2. Frein de fil selon la revendication 1, **caractérisé en ce que** le moteur linéaire comprend un stator stationnaire (8 ; 12) et au moins un induit (9 ; 13) agissant sur une des pièces en forme de lamelles (4).

3. Frein de fil selon les revendications 1 et 2, **caractérisé en ce que** le moteur linéaire est un moteur pas à pas ou un servomoteur électrique.

4. Frein de fil selon l'une quelconque des revendications 1 à 3, **caractérisé en ce que** l'induit (9 ; 13) du moteur linéaire agit directement ou par l'intermédiaire d'un élément de réglage (16) relié à l'induit (13) sur au moins une des pièces en forme de lamelles (4).

5. Frein de fil selon l'une quelconque des revendications 1 à 4, **caractérisé en ce que** le moteur linéaire (8, 9 ; 12, 13) est relié avec le dispositif de commande du métier à tisser et peut être commandé par celui-ci.

6. Agencement multiple d'un frein de fil configuré selon les caractéristiques de la revendication 1, **caractérisé en ce que** les différents moteurs d'entraînement du frein de fil comprennent un stator (8 ; 12) et au moins respectivement un induit (9 ; 13).

7. Agencement multiple selon la revendication 6, **caractérisé en ce que** le stator (8) est un composant étiré en longueur qui est commun aux induits (9) des moteurs linéaires.

8. Agencement multiple selon la revendication 6, **caractérisé en ce que** le stator (8) est configuré pour les induits (9) des moteurs linéaires à la manière d'un arc de cercle commun.

9. Agencement multiple selon la revendication 6, **caractérisé en ce que** les freins de fils de trame avec leurs moteurs linéaires (12, 13) sont disposés individuellement en ligne droite les uns à côtés des autres.

10. Agencement multiple selon la revendication 6, **caractérisé en ce que** les freins de fils de trame avec leurs moteurs linéaires (12, 13) sont disposés individuellement en forme d'arc de cercle les uns à côtés des autres.

11. Agencement multiple selon l'une quelconque des revendications 6 à 10, **caractérisé en ce que** les différents moteurs linéaires sont reliés avec le dispositif de commande du métier à tisser et peuvent être commandés indépendamment l'un de l'autre par le dispositif de commande du métier à tisser.
